# EUROPÄISCHE PATENTSCHRIFT

(11) **EP 1 766 648 B1**
(45) Veröffentlichungstag und Bekanntmachung des Hinweises auf die Patenterteilung: **24.03.2010**
(21) Anmeldenummer: 05776175.1
(22) Anmeldetag: 27.06.2005
(51) Int. Cl.: H01H 85/00, H01H 69/02, H01H 85/046

(54) **SCHMELZSICHERUNG FÜR EINEN CHIP**
SAFETY FUSE FOR A CHIP
FUSIBLE POUR PUCE

(30) Priorität: 08.07.2004 DE 102004033251
(43) Veröffentlichungstag der Anmeldung: 28.03.2007
(73) Patentinhaber: Vishay BCComponents Beyschlag GmbH, 25746 Heide (DE)
(72) Erfinder: BLUM, Werner, 25746 Heide (DE); FRIEDRICH, Reiner, 25746 Heide (DE); WERNER, Wolfgang, 25746 Heide (DE); HINRICHS, Reimer, 25746 Heide (DE)
(74) Vertreter: Gerbaulet, Hannes
(86) Internationale Anmeldenummer: PCT/EP2005/006894
(87) Internationale Veröffentlichungsnummer: WO 2006/005435

(56) Entgegenhaltungen:
- EP-A- 0 453 217
- DE-A1- 10 164 240
- PATENT ABSTRACTS OF JAPAN Bd. 1997, Nr. 07, 31. Juli 1997 (1997-07-31) & JP 09 063454 A (KYOCERA CORP), 7. März 1997 (1997-03-07)
- PATENT ABSTRACTS OF JAPAN Bd. 1997, Nr. 09, 30. September 1997 (1997-09-30) & JP 09 129115 A (KYOCERA CORP), 16. Mai 1997 (1997-05-16)
- PATENT ABSTRACTS OF JAPAN Bd. 1998, Nr. 06, 30. April 1998 (1998-04-30) & JP 10 050198 A (KYOCERA CORP), 20. Februar 1998 (1998-02-20) in der Anmeldung erwähnt
- PATENT ABSTRACTS OF JAPAN Bd. 1997, Nr. 10, 31. Oktober 1997 (1997-10-31) & JP 09 153328 A (KYOCERA CORP), 10. Juni 1997 (1997-06-10)

## Beschreibung

### Technisches Gebiet

Die Erfindung betrifft eine Schmelzsicherung in Chipbauform, die auf einem Trägersubstrat aus einer Al₂O₃-Keramik aufgebracht ist, mit einem aufschmelzbaren metallischen Leiter, der mittels Dünnschichttechnik aufgebracht und strukturiert ist und der mit einer Deckschicht versehen ist, sowie ein kostengünstiges Verfahren zur Herstellung der Chipsicherung.

### Stand der Technik

Chipsicherungen werden auf einem keramischen Grundmaterial mit Hilfe dem Fachmann bekannter Verfahren beispielsweise der Photolithographie ausgebildet. Auch andere Trägermaterialen, wie FR-4-Epoxid oder Polyimid sind bekannt. Chipsicherungen werden üblicherweise für eine Spannung bis zu 63 V ausgelegt.

Um eine Beschädigung anderer elektronischer Komponenten durch eine Störung in der elektrischen Stromversorgung, die eine Überspannung oder einen zu großen Stromfluss herbeiführt, zu vermeiden ist es bekannt, in der Stromversorgung eine Schmelzsicherung vorzusehen. Die Schmelzsicherung besteht im Wesentlichen aus einem Trägermaterial und einem metallischem Leiter, der beispielsweise aus Kupfer, Aluminium oder Silber besteht. Durch die Geometrie und den Querschnitt des Leiters wird die maximal mögliche Stromstärke, die durch diesen Leiter fließen kann ohne ihn aufzuschmelzen bestimmt. Wird dieser Wert überschritten so wird der elektrische Leiter aufgrund der in ihm durch seinen elektrischen Widerstand anfallenden Wärme aufgeschmolzen und somit die Stromversorgung unterbrochen bevor nachgeschaltete elektronische Komponenten überlastet oder beschädigt werden.

Bei den Verfahren zur Herstellung von Chipsicherungen in Dickschichttechnik, bei denen die Schmelzelemente und Kontaktschichten als Pasten mittels Siebdruck auf eine Substratunterlage mit niedriger thermischer Leitfähigkeit aufgebracht werden sind ausreichende Präzisionen der Geometrie der Schmelzelementschichten durch das Siebdruckverfahren prozessbedingt nur unzureichend realisierbar. Für höherwertige Dickschichtsicherungen ist es daher notwendig, durch zusätzliche Laserschnittverfahren das Schmelzelement bzw. den aufschmelzbaren metallischen Leiter zu bearbeiten.

Üblicherweise werden als Substratunteriage ganzflächig glasierte Keramiksubstrate mit hohem Al₂O₃-Antell oder aluminiumoxidarme Keramiksubstrate mit niedriger thermischer Leitfähigkeit gewählt. Beide Substratarten sind im Vergleich zu herkömmlichen Keramiksubstraten, z. B. aus 96% Al₂O₃ in Dickschichtqualität, die in der Herstellung passiver Bauelemente Verwendung finden, erheblich teurer.

Bei einem Verfahren zur Herstellung einer Schmelzsicherung in Dünnschichttechnik wird ein aufschmelzbarer metallischer Leiter durch elektrochemische Verfahren oder durch Sputtern aufgebracht. Eine besonders hohe Präzision der Abschalt- bzw. Schmelzcharakteristik wird dabei durch photolithographische Strukturierung von gesputterten Schichten erreicht, wobei als Unterlage ein aluminiumoxidarmes Substrat mit niedriger thermischer Leitfähigkeit dient.

Die JP 20031173728 A offenbart ein Herstellungsverfahren für eine Chip-Schmelzsicherung in Dünnschichttechnologie, wobei auf einem Substrat 11 eine Schmelzsicherung 14 sowie eine Deckschicht 15 angeordnet wird. Die Schmelzsicherung 14 wird mittels Photolithographie strukturiert. Das Substrat 11 weist eine geringe Wärmeleitfähigkeit auf, um die durch den elektrischen Leiter 14 fließenden Strom verursachte Wärme im elektrischen Leiter 14 nicht abzuführen und dadurch ein Aufschmelzen des elektrischen Leiters 14 zu begünstigen. Der elektrische Leiter 14 steht in unmittelbaren Kontakt mit dem Substrat 11.

Die JP 2002/140975 A beschreibt eine Schmelzsicherung mit einem metallischen Leiter 14 aus Silber, der ebenfalls unmittelbar auf einem Substrat 11 mit geringer thermischer Leitfähigkeit angeordnet ist, wobei der metallische Leiter 14 galvanisch abgeschieden wird oder als Dickschicht ausgebildet ist.

Die JP 2003/151425 A offenbart eine Schmelzsicherung mit einem Glaskeramik-Substrat 11 mit einer geringen thermischen Leitfähigkeit und einem metallischen Leiter 14 in Dickschichttechnologie.

Die JP 2002/279883 A beschreibt ebenfalls eine Schmelzsicherung für einen Chip, bei der der aufschmelzbare Bereich 17 eines Leiters 15 durch eine aufwändige Laserbearbeitung hergestellt ist. Dies erfordert zusätzliche zeit- und kostenintensive Bearbeitungsschritte.

Die JP 20031234057 A offenbart einen Sicherungswiderstand mit einem Widerstand 30 auf einem Substrat 10 wobei zwischen dem Widerstand 30 und dem Substrat 10 eine weitere wärmespeichernde Schicht 42 vorgesehen ist, um die im Widerstand 30 anfallende Wärme zu speichern. Der aufschmelzbare Bereich wird ebenfalls durch Laserbearbeitung hergestellt.

Die JP 08/102244 A beschreibt eine Schmelzsicherung 10 in Dickschichttechnologie mit einer Glas-Glasurschicht 2 mit einer niedrigen thermischen Leitfähigkeit wobei die Glasschicht 2 auf einem Keramiksubstrat 1 angeordnet ist und auf der Glasschicht 2 eine Schmelzsicherung 3 aufgebracht wird.

Die JP 10/050198 A offenbart eine weitere Schmelzsicherung in Dünnschichttechnologie mit einem aufwändigen Schichtaufbau, bei dem auf dem Leiter 3 und einer Glasschicht 5 eine weitere elastische Silikonschicht 6 ausgebildet ist.

Die DE 197 04 097 A1 beschreibt ein elektrisches Sicherungselement mit einem Schmelzleiter in Dickschichttechnologie und einem Träger wobei der Träger aus einem schlecht wärmeleitenden Material besteht, insbesondere aus einer Glaskeramik.

Die DE 695 12 519 T2 offenbart eine oberflächenmontierte Sicherungsvorrichtung, wobei ein Dünnschicht-Schmelzleiter auf einem Substrat angeordnet ist und das Substrat vorzugsweise ein FR-4-Epoxid oder ein Polyamid ist.

Bekannt sind also zum einen Verfahren zur Herstellung von Chipsicherungen in Dickschichttechnologie unter Verwendung von Spezialkeramiken oder auch Al₂O₃ Keramiken und einer thermisch isolierenden Zwischenschicht, zum anderen Chipsicherungen in Dünnschichttechnologie unter Verwendung von Spezialkeramiken oder anderer spezieller Trägermaterialien.

So beschreibt die JP 09 063 454 A eine Chip-Sicherung gemäß dem Oberbegriff des Anspruchs 1 mit einer Glasglasurschicht (ganzflächig) über dem Trägersubstrat. Eine inselförmige Ausbildung der Glasschicht wird nur für die zweite, über dem Schmelzleiter angebrachte Glasschicht vorgeschlagen. Als Slcherungsleiterschicht werden Gold (Au) und Silber (Ag) verwendet. Die Klemmelektroden bestehen aus Silber oder Silber-Palladium.

Die JP 09 429 115 A beschreibt wiederum eine Chip Sicherung mit einer ganzflächigen Glasglasurschicht über dem Trägersubstrat. Als Sicherungsleiterschicht wird Aluminium vorgeschlagen. Die Klemmelektroden bestehen aus mindestens 3 Schichten auf Silberbasis.

Die JP 10 050 198 A beschreibt ebenso eine Chip Sicherung mit einer ganzflächigen Glasglasurschicht über dem Trägersubstrat und einem welterem Aufbau entsprechend Patent D1 mit einer zusätzlichen Siliconabdeckung.

Die JP 09 153 328 beschreibt ebenso eine Chip Sicherung mit einer ganzflächigen Glasglasurschicht über dem Trägersubstrat entsprechend JP 09 063 454 A mit einer Aluminium Sicherungsleiterschicht und Silberkontakten.

Die DE 101 64 240 A1 beschreibt eine Schaltschutzvorrichtung mit einer laminierten Kupfer oder Kupferiegierungsschicht, die um einen säulenförmigen Substratkörper herum ausgebildet ist. Im Absatz [0076] wird die Verwendung einer Cr-Haftschicht zwischen der Kupferschicht und des Keramikkörpers vorgeschlagen. Außerdem wird das Ausfüllen von zuvor strukturierten Rillen im metallischen Leiter mit organischen Materialien beschrieben, die die Rillen vor Kontaminationen mit Fremdmaterialien schützen sollen, wobei die organischen Füllstoffe eine niedrige thermische Leitfähigkeit aufweisen. Es handelt sich also um eine Ausfüllung von Rillen einer stromtragenden Metallisierungsschicht die direkt auf dem keramischen Trägesubstrat abgeschieden wurde.

Die DE 691 25 307 T2 beschreibt eine Sicherungs-Tellbaugruppe mit einem Dünnschicht-Sicherungselement und einer Glaslsolierungsbeschichtung, die nur ein Mittelabschnitt des Substrates bedeckt sind und die mit Anschlussstellen-Anbringungsschnitten und Kunststoffverhüllung versehen ist.

### Darstellung der Erfindung: Aufgabe, Lösung, Vorteile

Es ist daher Aufgabe der Erfindung, eine gattungsgemäße Schmelzsicherung anzugeben, die kostengünstig und mit ausreichender Präzision herstellbar ist wobei ihre Schmelzcharakteristik genau definierbar sein soll. Des Weiteren soll ein Verfahren zur Herstellung der Schmelzsicherung angegeben werden.

Diese Aufgaben werden durch die Merkmale der Ansprüche 1 bzw. 3 gelöst

Kerngedanke der Erfindung ist es, die Vorteile eines kostengünstigen Herstellungsprozesses für passive Bauelemente mit den Vorteilen einer Dünnschichttechnologie und der präzisen photolithographischen Strukturierung zu kombinieren, was durch die Verwendung einer thermisch isolierenden Zwischenschicht auf Al₂O₃ Keramik in Kombination mit der Dünnschichttechnologie und der photolithographischen Strukturierung realisiert wird.

Der Kerngedanke der Erfindung besteht also darin, dass zwischen einem kostengünstigen Keramiksubstrat als Träger mit hoher thermischer Leitfähigkeit und dem eigentlichen aufschmelzbaren metallischen Leiter eine Zwischenschicht vorgesehen ist, die entweder durch ein kostengünstiges Verfahren, vorzugsweise im Inseldruckverfahren aufgebrachte niedrigschmelzende anorganische Glaspaste oder durch eine im Inseldruck aufgebrachte organische Schicht gebildet ist. Aufgrund der niedrigen thermischen Leitfähigkeit dieser Zwischenschicht wird die im metallischen Leiter durch den durch diesen hindurchfließenden Strom entstehende Wärme nicht nach unten hin durch das Trägersubstrat mit einer üblicherweise höheren thermischen Leitfähigkeit abgeführt, so dass bei einer definierten Stromstärke im Leiter dieser in gewünschter Weise aufschmilzt. Diese Zwischenschicht dient als thermischer Isolator. In bevorzugter Weise wird als Zwischenschicht eine niedrig schmelzende anorganische Glaspaste verwendet, die insbesondere im Siebdruckverfahren auf das Trägersubstrat aufgebracht wird. Dies bietet gegenüber anderen Substraten mit niedriger thermischer Leitfähigkeit einen wesentlichen Vorteil, da letztere praktisch nur als Sonderanfertigungen lieferbar bzw. herstellbar sind, wohingegen durch das Aufbringen von Glasinseln als thermisch isolierende Zwischenschicht jetzt preisgünstige Standardkeramiken genutzt werden können, wobei auch solche mit nur mäßiger Oberflächenbeschaffenheit (Dickschichtqualität) zum Einsatz kommen können. In einer alternativen Ausgestaltung ist die Zwischenschicht eine organische Zwischenschicht, die insbesondere im Inseldruck aufgebracht und nachfolgend in dem Fachmann bekannter Weise durch Wärmeeinwirkung in das Trägersubstrat eingebrannt bzw. ausgehärtet wird. Hierbei kann durch den einfach durchzuführenden Inseldruck ebenfalls eine beliebige Formgebung der Zwischenschicht erhalten, sowie die Verwendung von Al₂O₃ Keramiken als Trägermaterial genutzt werden.

Der Vorteil der Erfindung besteht darin, dass eine kostengünstige Standardkeramik, eine kostengünstig im Siebdruckverfahren herstellbare thermisch isolierende Zwischenschicht mit dem Vorteil der Dünnschichttechnik und der Photolithographischen Strukturierung kombiniert werden kann.

Hierdurch können hochpräzise und kostengünstige Schmelzsicherungen in miniaturisierter Ausführung zur Absicherung elektronischer Baugruppen vor Fehlströmen hergestellt werden.

In vorteilhafter Weise wird als Trägersubstrat für die Schmelzsicherung ein Aluminiumoxidsubstrat verwendet, das von praktisch allen Herstellern derartiger Keramiksubstrate preisgünstig und in beliebiger Form und Größe verfügbar ist und z. B. in der Massenproduktion der Widerstandshersteller Verwendung findet. Derartige Aluminiumoxid-Keramiksubstrate können bereits mit Vorkerbungen in Form der später aus dem Substrat herzustellenden Chips herstellerseitig versehen sein. Bei beiden vorstehend beschriebenen Ausgestaltungen werden die Zwischenschichten beispielsweise im Bereich der herstellerseitig vorgegebenen Vorkerbungen aufgebracht, um bei einem späteren Vereinzelungsprozess der Chips das Trägersubstrat in bekannter Weise ohne Beschädigung der Zwischenschichten durch Brechprozesse zu trennen.

Um die Haftung des metallischen Leiters auf der Zwischenschicht zu verbessern kann unmittelbar auf der Zwischenschicht eine anorganische oder eine organische Haftvermittlerschicht im Sprühverfahren oder durch Sputtern aufgebracht sein.

Vorteilhafterweise ist der metallische Leiter durch eine niedrigohmige Metallschicht gebildet, um den Schmelzpunkt der Schmelzsicherung genau einstellen zu können.

Erfindungsgemäß wird diese Metallschicht durch Sputtern auf die Zwischenschicht bzw. die Haftvermittlerschicht aufgebracht. Würde die gesputterte Metallschicht auf ein ganzflächig glasiertes Trägersubstrat aufgebracht, würde dies zu einer verminderten Haftung führen, so dass bei einem Vereinzelungsprozess mittels Brechen eine Delamination der Metallschicht im Vorkontaktbereich auftreten könnte. Durch das Aufbringen der Metallschicht auf eine thermisch isolierende Insel in Form einer Zwischenschicht mit niedriger thermischer Leitfähigkeit ist die gute Haftung der Metallschicht im Kontaktbereich auf der rauheren Aluminiumoxidkeramik gewährleistet, da durch diese Glasinseln im Bereich der Schmelzsicherung glatte Oberflächen erzeugt werden, wodurch die photolithographische Strukturierung der Schmelzsicherung besonders präzise erfolgen kann, da im Gegensatz hierzu Trägersubstrate aus thermisch schlecht leitenden Keramiken höhere Oberflächenrauhigkeiten aufweisen, die für eine präzise photolithographische Strukturierung ungünstig sind.

Zur Strukturierung des metallischen Leiters in Form der gewünschten Schmelzsicherung ist vorgeschlagen, dass dies durch positive oder negative Lithographie erfolgt. Bei einem positiven Lithographieprozess wird beispielsweise ganzflächig eine Metallschicht auf der darunter angeordneten Schicht abgeschieden, beispielsweise Kupfer, und anschließend die gewünschte Struktur photolithographisch in die Schicht geätzt. Bei einem negativen Lithographieprozess wird auf die darunter liegende Schicht, d. h. die Zwischenschicht oder die Haftvermittlerschicht, zuerst ein Photolack abgeschieden, beispielsweise aufgesprüht, und anschließend in gewünschter Weise photollthographisch strukturiert. Anschließend wird eine Metallschicht, beispielsweise ein gesputterter Kupferfilm, darauf abgeschieden und die verbleibenden Lackbereiche mit dem Metallfilm darauf abgelöst.

Zum Schutz der Schmelzsicherung wird auf den metallischen Leiter oder vorzugsweise die gesamte Schmelzsicherung überdeckend eine oder mehrere Deckschichten aufgebracht, die u. a. auch durch eine anorganische Sperrschicht gebildet sein kann. Die organische Deckschicht ist insbesondere ein Polyamid, Polyimid oder ein Epoxid und kann auch mehrschichtig ausgeführt sein.

Zur Kontaktierung der Schmelzsicherung werden die Endkontakte des metallischen Leiters durch galvanisches Abscheiden einer metallischen Barriereschicht, typischerweise aus Nickel, und der abschließenden lötfähigen oder bondfähigen Schicht, typischerweise aus Zinn oder Zinnlegierungen, erzeugt.

Vorteilhafte Ausgestaltungen der Erfindung sind jeweils in den Unteransprüchen gekennzeichnet.

### Kurze Beschreibung der Zeichnung

Nachstehend wird die Erfindung anhand einer Zeichnung näher erläutert. Es zeigt:
Fig. 1: den Herstellungsprozess einer Schmelzsicherung in sechs Schritten.

Bei dem in Figur 1 dargestellten Herstellungsprozess einer Schmelzsicherung 100 wird zuerst auf einem Trägersubstrat 10 (Schritt a)), vorzugsweise einer Aluminiumoxidkeramik, eine thermisch isolierende Zwischenschicht 11 in Inselform abgeschieden (Schritt b)). Auf diese Zwischenschicht 11 sowie das umgebende Trägersubstrat 10 wird eine Haftschicht 12 zur Verbesserung der Haftung des metallischen Leiters 13 auf dem Untergrund aufgebracht (Schritt c)). Anschließend wird der metallische Leiter 13 auf die Haftschicht 12 aufgebracht, beispielsweise eine Kupferschicht aufgesputtert und in gewünschter Weise photolithographisch strukturiert (Schritt d)).

Hierbei wird durch die Dicke und Breite des Stegs im mittleren Bereich des metallischen Leiters 13 die maximale Stromstärke vorgegeben bei deren Überschreiten dieser Steg aufschmilzt und somit andere elektronische Bauteile vor einer Beschädigung geschützt werden. Durch die thermisch isolierende Zwischenschicht wird der Wärmeübertrag in das Trägersubstrat 10 stark unterdrückt, so dass der Schmelzpunkt der Schmelzsicherung 100 präzise definierbar ist.

Nachfolgend wird die Schmelzsicherung 100 bzw. der mittlere Bereich des metallischen Leiters 13 mit einer organischen Deckschicht 14, beispielsweise einem Polyamid oder einem Epoxid überzogen, um die Schmelzsicherung 100 gegen Beschädigungen zu schützen. Zur Kontaktierung werden die Endkontakte 15 des metallischen Leiters 13 galvanisiert, beispielsweise mit Nickel und Zinn.

### BEZUGSZEICHENLISTE

- 100: Schmelzsicherung
- 10: Trägersubstrat
- 11: Zwischenschicht
- 12: Haftschicht
- 13: metallischer Leiter
- 14: Deckschicht
- 15: Endkontakt

## Patentansprüche

1. Schmelzsicherung (100) in Chipbauform, die auf einem Trägersubstrat (10) aus einer Keramik, die eine Aluminiumoxidkeramik in Dickschicht- oder in Dünnschichtqualität ist, mit einem aufschmelzbaren metallischen Leiter (13) der mittels Dünnschichttechnik aufgebracht und strukturiert ist und der mit einer Deckschicht (14) versehen ist, wobei zwischen Trägersubstrat (10) und metallischem Leiter (13) eine Zwischenschicht (11) mit niedriger thermischer Leitfähigkeit angeordnet ist, das Trägersubstrat (10) eine Al₂O₃ Keramik mit hoher thermischer Leitfähigkeit ist, und der aufschmelzbare metallische Leiter (13) durch Sputter- oder Aufdampfverfahren aufgebracht ist und mittels Lithographie-Technik strukturiert ist,
der metallische Leiter (13) durch eine niedrigohmige Metallschicht, nämlich durch Cu-, Au-, Ag-, Sn-Legierung oder eine niedrigohmige Cu-, Au-, Ag-, Sn-Legierung gebildet ist, und die Metallschicht im Vakuumverfahren aufgesputtert oder aufgedampft ist,
der metallische Leiter (13) mit einem positiven oder negativen Lithographieverfahren strukturiert ist,
auf dem metallischen Leiter (13) eine Deckschicht (14) durch eine anorganische bzw. organische Schicht gebildet ist, insbesondere durch ein Polyamid, Polyimid, Polyamidimid oder ein Epoxid und, insbesondere mehrschichtig ausgebildet ist,
**dadurch gekennzeichnet,**
**dass** die Zwischenschicht (11) eine im Siebdruckverfahren aufgebrachte niedrig schmelzende anorganische Glaspaste oder eine im Inseldruck aufgebrachte organische Zwischenschicht (11) ist,
**dass** Endkontakte (15) der Schmelzsicherung (100) durch Tauchen oder vorzugsweise durch galvanisches Abscheiden gebildet sind, insbesondere von Kupfer, Nickel, Zinn und Zinnlegierungen, und
eine Haftschicht (12) auf der Zwischenschicht (11) angeordnet ist, der metallische Leiter (13) auf die Haftschicht (12) aufgebracht wird.

2. Schmelzsicherung nach Anspruch 1, **dadurch gekennzeichnet, dass** eine anorganische Sperrschicht zwischen der Deckschicht (14) und dem metallischen Leiter (13) gebildet ist.

3. Verfahren zum Herstellen einer Schmelzsicherung (100) in Chipbauform, bestehend aus einem Trägersubstrat (10), einer Zwischenschicht (11) mit niedriger thermischer Leitfähigkeit, einer Haftschicht (12), die auf der Zwischenschicht (11) angeordnet ist, und einem aufschmelzbaren metallischen Leiter (13), der mittels Dünnschichttechnik aufgebracht und strukturiert ist und der mit einer Deckschicht (14) versehen ist, wobei
- auf dem Trägersubstrat (10) aus einer Al₂O₃ Keramik in Dickschicht- oder Dünnschichtqualität mit einer hohen thermischen Leitfähigkeit die Zwischenschicht (11) aufgebracht wird,
- die Zwischenschicht (11) durch eine im Siebdruckverfahren aufgebrachte niedrig schmelzende anorganische Glaspaste oder eine im Inseldruck aufgebrachte organische Zwischenschicht (11) gebildet wird,
- auf die Zwischenschicht (11) der metallische Leiter (13) aufgebracht wird, wobei der metallische Leiter (13) auf die Haftschicht (12) aufgebracht wird und
- auf den metallischen Leiter (13) die Deckschicht (14) aufgebracht wird,
- der metallische Leiter (13) durch eine niedrigohmige Metallschicht gebildet wird, wobei die Metallschicht im Vakuumverfahren aufgesputtert oder aufgedampft ist, und die Metallschicht durch Cu-, Au-, Ag-, Sn-Legierung oder eine niedrigohmige Cu-, Au-, Ag-, Sn-Legierung gebildet wird,
- der metallische Leiter (13) durch einen positiven oder negativen Lithographieprozess strukturiert wird,
- die Deckschicht (14) durch eine anorganische bzw. organische Schicht gebildet ist, insbesondere durch ein Polyamid, Polyimid, Polyamidimid oder ein Epoxid und auch mehrschichtig ausgebildet sein kann, und
- Endkontakte (15) der Schmelzsicherung (100) durch Tauchen oder vorzugsweise durch galvanisches Abscheiden gebildet werden, insbesondere von Kupfer, Nickel, Zinn oder Zinnlegierungen.

4. Verfahren nach Anspruch 3, **dadurch gekennzeichnet, dass** eine anorganische Sperrschicht zwischen der Deckschicht (14) und dem metallischen Leiter (13) gebildet ist.

## Claims

1. A fuse (100) in chip design, which is on a carrier substrate (10) made of a ceramic, which is an aluminium oxide ceramic in thick-film quality or in thin-film quality, with a fusible metallic conductor (13) which is applied and structured by means of thin-film technology and which is provided with a cover layer (14), wherein between carrier substrate (10) and metallic conductor (13) an intermediate layer (11) having low thermal conductivity is arranged, the carrier substrate (10) is an Al₂O₃ ceramic with high thermal conductivity, and the fusible metallic conductor (13) is applied by sputteriing or vapour deposition methods and is structured by means of lithography technology,
the metallic conductor (13) is formed by a low-resistance metal layer, namely by Cu, Au, Ag, Sn alloy or a low-resistance Cu, Au, Ag, Sn alloy, and the metal layer is sputtered on by the vacuum method or is vapour-deposited,
the metallic conductor (13) is structured with a positive or negative lithography method,
a cover layer (14) is formed on the metallic conductor (13) by an inorganic or organic layer, in particular by a polyamide, polyimide, polyamide imide or an epoxide and in particular is constructed having several layers,
**characterized in that**
the intermediate layer (11) is a low-melting-point inorganic glass paste, applied by the screen printing method, or is an organic intermediate layer (11) applied by island printing,
end contacts (15) of the fuse (100) are formed by immersion or preferably by galvanic deposition, in particular of copper, nickel, tin and tin alloys, and an adhesive layer (12) is arranged on the intermediate layer (11),
the metallic conductor (13) is applied onto the adhesive layer (12).

2. The fuse according to Claim 1, **characterized in that** an inorganic barrier layer is formed between the cover layer (4) and the metallic conductor (13).

3. A method for the production of a fuse (100) in chip design, consisting of a carrier substrate (10), an intermediate layer (11) with low thermal conductivity, an adhesive layer (12) which is arranged on the intermediate layer (11), and a fusible metallic conductor (13), which is applied and structured by means of thin-film technology and which is provided with a cover layer (14), wherein
- the intermediate layer (11) is applied on the carrier substrate (10) of an Al₂O₃ ceramic in thick-film quality or thin-film quality with a high thermal conductivity,
- the intermediate layer (11) is formed by a low-melting-point inorganic glass paste applied by the screen printing method or an organic intermediate layer (11) applied by island printing,
- the metallic conductor (13) is applied onto the intermediate layer (11), wherein the metallic conductor (13) is applied onto the adhesive layer (12) and
- the cover layer (14) is applied onto the metallic conductor (13),
- the metallic conductor (13) is formed by a low-resistance metal layer, wherein the metal layer is sputtered on by the vacuum method or is vapour-deposited, and the metal layer is formed by Cu, Au, Ag, Sn alloy or a low-resistance Cu, Au, Ag, Sn alloy,
- the metallic conductor (13) is structured by a positive or negative lithography process,
- the cover layer (14) is formed by an inorganic or organic layer, in particular by a polyamide, polyimide, polyamide imide or an epoxide and may also be constructed having several layers, and
- end contacts (15) of the fuse (100) are formed by immersion or preferably by galvanic deposition, in particular of copper, nickel, tin or tin alloys.

4. The method according to Claim 3, **characterized in that** an inorganic barrier layer is formed between the cover layer (14) and the metallic conductor (13).

## Revendications

1. Fusible (100) pour une puce sur un substrat porteur (10) fabriqué dans une céramique qui est une céramique de dioxyde d'aluminium en qualité couche épaisse ou couche fine, comprenant un conducteur (13) métallique fusible, placé et structuré au moyen d'une technique de couche fine et qui est muni d'une couche de protection (14), sachant qu'entre le substrat porteur (10) et le conducteur métallique (13), une couche intermédiaire (11) à faible conductibilité thermique est placée, le substrat porteur (10) étant une céramique Al₂O₃ à haute conductibilité thermique et le conducteur métallique fusible (13) étant appliqué par un procédé de pulvérisation ou de métallisation sous vide et structuré par une technique de lithographie,
le conducteur métallique (13) est formé par une couche de métal à faible résistance, à savoir par un alliage Cu, Au, Ag, Sn ou un alliage à faible résistance Cu, Au, Ag, Sn et la couche de métal subit une pulvérisation ou une métallisation sous vide pendant le procédé sous vide,
le conducteur métallique (13) est structuré avec un procédé de lithographie positif ou négatif,
sur le conducteur métallique (13), une couche de protection (14) est formée par une couche anorganique respectivement organique, en particulier par un polyamide, un polyimide, un polyamidimide ou un époxy et en particulier est formée de plusieurs couches,
**caractérisé en ce que**,
la couche intermédiaire (11) est une pâte de verre anorganique à point de fusion bas appliquée par un procédé de sérigraphie ou une couche intermédiaire (11) organique appliquée par postlumination,
des contacts terminaux (15) du fusible (100) sont formés par plongée ou de préférence par séparation galvanique, en particulier de cuivre, de nickel, d'étain ou d'alliages d'étain et
une couche d'adhérence (12) est disposée sur la couche intermédiaire (11),
le conducteur métallique (13) est alors placé sur la couche d'adhérence (12).

2. Fusible selon la revendication 1, **caractérisé en ce qu'**une couche d'arrêt anorganique est formée entre la couche de protection (14) et le conducteur métallique (13).

3. Procédé de fabrication d'un fusible (100) pour une puce, se composant d'un substrat porteur (10), d'une couche intermédiaire (11) à faible conductibilité thermique, d'une couche d'adhérence (12) placée sur la couche intermédiaire (11) et d'un conducteur thermique fusible (13) placé et structuré par une technique de couche fine et muni d'une couche de protection (14), sachant que
- la couche intermédiaire (11) est placée sur le substrat porteur (10) en céramique Al₂O₃ de qualité de couche épaisse ou couche fine avec une haute conductibilité thermique,
- la couche intermédiaire (11) est formée par une pâte de verre à point de fusion bas appliquée par un procédé de sérigraphie ou une couche intermédiaire (11) organique appliquée par postlumination,
- sachant que le conducteur métallique (13) est placé sur la couche intermédiaire (11), sachant que le conducteur métallique (13) est placé sur la couche d'adhérence (12) et
- la couche de protection (14) est placée sur le conducteur métallique (13),
- le conducteur métallique (13) étant formé par une couche de métal à faible résistance, sachant que la couche de métal subit une pulvérisation ou une métallisation sous vide pendant le procédé sous vide et la couche de métal est formée par un alliage Cu, Au, Ag, Sn ou un alliage à faible résistance Cu, Au, Ag, Sn,
- le conducteur métallique (13) est structuré par un procédé de lithographie positif ou négatif,
- la couche de protection (14) est formée par une couche anorganique respectivement organique, en particulier par un polyamide, un polyimide, un polyamidimide ou un époxy et peut être formée également de plusieurs couches, et
- des contacts terminaux (15) du fusible (100) sont formés par plongée ou de préférence par séparation galvanique, en particulier de cuivre, de nickel, d'étain ou d'alliages d'étain.

4. Procédé selon la revendication 3, **caractérisé en ce qu'**une couche d'arrêt anorganique est formée entre la couche de protection (14) et le conducteur métallique (13).
